# EUROPÄISCHE PATENTSCHRIFT

(11) **EP 2 667 983 B1**
(45) Veröffentlichungstag und Bekanntmachung des Hinweises auf die Patenterteilung: **05.06.2019**
(21) Anmeldenummer: 12708730.2
(22) Anmeldetag: 26.01.2012
(51) Int. Cl.: B21B 39/00

(54) **TRANSPORTSYSTEM SOWIE VERFAHREN ZUM TRANSPORTIEREN VON WALZGUT ZWISCHEN MINDESTENS ZWEI VERARBEITUNGSLINIEN**
TRANSPORTING SYSTEM AND METHOD FOR TRANSPORTING STOCK TO BE ROLLED BETWEEN AT LEAST TWO PROCESSING LINES
SYSTÈME DE TRANSPORT ET PROCÉDÉ POUR TRANSPORTER DES PIÈCES EN COURS DE LAMINAGE ENTRE AU MOINS DEUX LIGNES DE TRANSFORMATION

(30) Priorität: 26.01.2011 DE 102011003146
(43) Veröffentlichungstag der Anmeldung: 04.12.2013
(73) Patentinhaber: SMS group GmbH, 40237 Düsseldorf (DE)
(72) Erfinder: BENFER, Frank, 57334 Bad Laasphe (DE); KAUPPER, Kilian, 45657 Recklinghausen (DE); KNIGGE, Mathias, 40237 Düsseldorf (DE)
(74) Vertreter: Klüppel, Walter
(86) Internationale Anmeldenummer: PCT/EP2012/051217
(87) Internationale Veröffentlichungsnummer: WO 2012/101210

(56) Entgegenhaltungen:
- WO-A1-2011/101231
- DE-A1- 10 004 117
- DE-A1-102005 011 254
- DE-A1-102008 020 412

## Beschreibung

### Technisches Gebiet

Die vorliegende Erfindung betrifft ein Transportsystem zum Transportieren von Walzgut zwischen mindestens zwei Verarbeitungslinien, sowie ein Verfahren zum Transportieren von Walzgut zwischen mindestens zwei Verarbeitungslinien.

### Stand der Technik

Im Bereich von Walzanlagen zur Herstellung von Metallbändern, beispielsweise im Bereich von Warmbreitbandwalzanlagen, ist es bekannt die jeweiligen Vorbänder, insbesondere Dünnbrammen, welche aus einer Vorverarbeitungslinie, beispielsweise einer Gießmaschine, stammen einer Verarbeitungslinie in Form einer Walzstraße zuzuführen. Dabei wird, um beispielsweise die Dünnbrammen aus mehr als einer Gießlinie auf eine einzige Walzlinie überführen zu können, ein Längs-/Quer-/Längs-Transportsystem in Form von Fähren verwendet, mittels welchem die aus den jeweiligen Gießlinien stammenden Dünnbrammen der Walzlinie quasi in einer Parallelverschiebung zugeführt werden.

Aus der EP 438 066 A2 ist eine solche Anlage zum Auswalzen von Warmbreitband bekannt. Hier werden aus drei vorgeschalteten Gießmaschinen bzw. Gießlinien stammende Dünnbrammen mittels zweier Fähren abwechselnd auf eine Fertiglinie/Walzlinie zugeführt.

Aus der DE 39 08 457 A1 ist ein Verfahren und eine Anlage zum Herstellen von gewalztem Material aus Brammen bekannt, bei welchem in einer zweistrangigen Stranggießmaschine erzeugte Brammen mittels zweier Fähren in einen Zwischenwärmofen überführt werden.

Die WO 2009/030190 A1 offenbart eine Einrichtung zur Überleitung von Stranggießbrammen von einer Gießlinie zu einer weiteren Verarbeitungslinie, bei welcher eine Fähre stufenweise zwischen parallel im gleichen Abstand voneinander angeordneten Stranggießadern quer verfahrbar ist.

Aus der EP 593 001 A1 ist ein Verfahren und eine Anlage zur Herstellung von warmgewalzten Bändern oder Profilen aus stranggegossenem Vormaterial bekannt, bei welchem aus einer Gießlinie stammende Strangstücke über eine Fähre in eine Walzlinie überführt werden.

Das Transportsystem zwischen den jeweiligen Verarbeitungslinien, insbesondere zwischen den jeweiligen Gießlinien und der jeweiligen Walzlinie, ist jedoch ein begrenzender Faktor für die Produktivität der Gesamtanlage. Nur wenn die Zuführung des jeweiligen Walzgutes, beispielsweise der Dünnbrammen, schnell vonstatten geht, kann ein optimaler Maschinentakt und eine optimale Auslastung der Walzstraße gewährleistet werden.

Aus der DE 100 04 117 A1 ist eine Ofenanlage zum Erwärmen von stranggegossenen Brammen u. dgl. und zu deren Transport von einer Stranggiessanlage zu einem Walzwerk, mit zwei Ofenlinien, die jeweils an eine Stranggiesslinie angeschlossen sind und von denen eine an eine gemeinsame Walzlinie angeschlossen ist, wobei jede Ofenlinie eine Schwenkfähre enthält und wobei die Schwenkfähren gegeneinander in eine Position schwenkbar sind, in der sie im Wesentlichen miteinander fluchten, bekannt.

Aus der DE 10 2005 011254 A1 ist ein Verfahren und eine Gieß-Walz-Anlage zum Erzeugen von Warmband aus Stahlwerkstoffen mit einer Enddicke zwischen 12 mm bis 1 mm und einer Breite zwischen 900 mm bis 1800 mm aus im Stranggießverfahren erzeugten Dünnstrang-Abschnitten zwischen 40 bis 100 mm Gießdicke, bei einer Gießgeschwindigkeit zwischen 4 m/min bis zumindest 10 m/min bekannt, wobei von einer oder mehreren Dünnstrang-Gießvorrichtungen auslaufende und danach abgetrennte, ca. 40 Meter lange Dünnstrang-Abschnitte aus einer Wärmeausgleichseinrichtung durch Schwenken oder Parallelverschieben zwischen einer ersten Dünnstrang-Gießvorrichtung mit fluchtender Fertigwalzstraße und zur ersten Dünnstrang-Gießvorrichtung zweiten, parallel zur ersten Dünnstrang-Gießvorrichtung verlaufenden Dünnstrang-Gießvorrichtung zu transportierenden Dünnstrang-Abschnitte gefördert werden.

Aus der WO 2011/101231 A1 ist eine Transportvorrichtung für Brammen, die zwischen mindestens zwei Gießmaschinen und mindestens einem Walzwerk angeordnet ist, wobei die Transportvorrichtung mindestens zwei lineare und ortsfeste Förderabschnitte aufweist, auf denen eine Bramme in eine Förderrichtung gefördert werden kann.

Aus der DE 10 2008 020 412 A1 sind eine Vorrichtung nach dem Oberbegriff von Anspruch 1 und ein Verfahren nach dem Oberbegriff von Anspruch 5 bekannt.

Es ist daher eine Aufgabe der vorliegenden Erfindung, ein Transportsystem anzugeben, welches die Zykluszeiten für den Transport von Walzgut von einer Verarbeitungslinie zu einer anderen Verarbeitungslinie reduziert.

Die Aufgabe wird durch ein Transportsystem mit den Merkmalen des Anspruchs 1 zum Transportieren von Walzgut zwischen zwei Verarbeitungslinien gelöst. Vorteilhafte Ausgestaltungen sind in den Unteransprüchen angegeben.

Entsprechend umfasst das Transportsystem zum Transportieren von Walzgut zwischen mindestens zwei Verarbeitungslinien mindestens zwei Fähren zum Transportieren des Walzgutes. Die Fähren sind erfindungsgemäß derart ausgestaltet, dass das Walzgut von einer Fähre an mindestens eine weitere Fähre in einem Bereich zwischen zwei Verarbeitungslinien übergeben werden kann.Hierbei sind die Fähren in einer Richtung senkrecht zu jeweiligen Verarbeitungslinien verfahrbar. Zur Übergabe des Walzgutes von einer Fähre zur anderen sind die Fähren derart angeordnet, dass sie in eine miteinander fluchtende Ausrichtung gebracht werden können, um das Walzgut von der einen Fähre auf die andere Fähre übertragen zu können. Die Übergabe von einer Fähre zur nächsten erfolgt dabei unter Nutzung spezieller hierfür an den Fähren vorgesehener Einrichtungen zur Übergabe des Walzgutes. Die Übergabe erfolgt mittels antreibbarer Rollen, auf denen das Walzgut auf der Fähre aufliegt. Sind zwei Fähren schließlich benachbart zueinander angeordnet, kann durch geeignetes Antreiben der jeweiligen Rollen die Übergabe mit einfachen Mitteln erfolgen. Die Übergabe des Walzguts von einer Fähre zu einer anderen Fähre findet genau in der Mitte zwischen zwei voneinander beabstandeten Verarbeitungslinien derart statt, dass die jeweiligen Verfahrwege der Fähren beim Einsatz von zwei Fähren halbiert werden. Hierzu sind die Fähren so angeordnet, dass sie nur zwischen einer Verarbeitungslinie und einer im Mittelbereich zwischen den Verarbeitungslinien liegenden Übergabeposition verfahrbar sind. Die Fähren umfassen Transportrollen, um das Walzgut einfach auf die Fähre übertragen zu können und von dieser auf die weitere Fähre bzw. auf eine Verarbeitungslinie weiter übertragen zu können. Die Transportrollen sind dabei elektrisch angetrieben.

Durch die Übergabe des Walzgutes von einer Fähre auf eine weitere kann durch den entsprechenden Einsatz von mindestens zwei Fähren eine Reduktion der Zykluszeiten erreicht werden. Dies liegt unter anderem darin begründet, dass durch den Einsatz von mindestens zwei Fähren die zu überbrückende Strecke aufgeteilt werden kann und entsprechend die von jeder Fähre zurückzulegende Strecke verringert werden kann. Weiterhin können die Zeiten zur Überwindung der Distanz zwischen den Verarbeitungslinien durch die Verwendung mindestens zweier Fähren dadurch reduziert werden, dass die beiden Fähren gleichzeitig bewegt werden können. Hierdurch kann quasi, auf eine Fähre heruntergerechnet, die tatsächliche Transportgeschwindigkeit erhöht, beispielsweise verdoppelt, werden, so dass die jeweiligen Fähren innerhalb einer kürzeren Zeit wieder einsatzbereit bzw. aufnahmefähig für neues Walzgut sind.

Selbstverständlich kann, je nach Anlagengeometrie, auch der Einsatz von mehr als zwei Fähren, beispielsweise von drei Fähren zu einer Verkürzung der Zykluszeit beitragen. Hierbei ist jedoch zu berücksichtigen, dass die Übergabe des Walzgutes von einer Fähre zu einer anderen Fähre zusätzliche Zeit benötigt, also jeder Übergabevorgang eine Verzögerung bedeutet. Diese Verzögerung ist mit dem Zeitgewinn durch die kürzeren Fahrstrecken der jeweiligen Fähren in Relation zu setzen und das Layout entsprechend zu optimieren.

Beim herkömmlichen Einsatz einer einzigen Fähre ist zur Übergabe des Walzgutes von der einen Verarbeitungslinie auf die Fähre und dann zur Übergabe des Walzgutes von der Fähre auf die andere Verarbeitungslinie jeweils eine Übergabezeitdauer erforderlich. Beim Einsatz von zwei Fähren kommt entsprechend eine weitere Übergabezeitdauer für die Übergabe des Walzgutes von der einen auf die andere Fähre hinzu. Der sich durch die kürzere Fahrzeit ergebende Zeitvorteil beim Transportieren des Walzgutes von der einen Verarbeitungslinie zu der anderen Verarbeitungslinie kann durch den Einsatz von zu vielen unterschiedlichen Fähren und den damit erforderlich werdenden Übergabezeitdauern jedoch wieder aufgebraucht werden. Entsprechend muss die Anzahl der Fähren gemäß der jeweiligen Geometrie der Anlage sowie der bekannten Fahrzeiten der Fähren und der Übergabezeitdauern optimiert werden.

Bevorzugt dient das Transportsystem dazu, Walzgut zwischen mindestens zwei im Wesentlichen parallel zueinander ausgerichteten Verarbeitungslinien zu transportieren, beispielsweise zwischen einer Gießlinie und einer parallel dazu ausgerichteten Walzlinie.

Die Vorbandlinie kann dabei insbesondere ein Reversiergerüst umfassen, so dass der Walzprozess durch wiederholtes Durchlaufen im Vorwärts- und Rückwärtsbetrieb des Reversiergerüstes zum gewünschten Zwischenprodukt führt.

Soll Walzgut von zwei Vorverarbeitungslinien auf eine Walzlinie überführt werden, werden mit Vorteil mindestens drei Fähren verwendet, wobei jeweils eine Fähre jeweils im unmittelbaren Bereich der jeweiligen Vorverarbeitungslinie, beispielsweise der Gießlinie, bewegbar ist, und die dritte Fähre im Bereich der Walzlinie verfahrbar ist.

Bevorzugt ist eine Fähre zwischen der ersten Verarbeitungslinie und einem Bereich zwischen den beiden Verarbeitungslinien verfahrbar und die zweite Fähre zwischen der zweiten Verarbeitungslinie und einem Mittelbereich zwischen den beiden Verarbeitungslinien verfahrbar.

Die mindestens zwei Fähren sind bevorzugt so angeordnet, dass sie auf parallel zueinander angeordneten Verfahrbahnen, die im Wesentlichen senkrecht zu den Verarbeitungslinien verlaufen, verfahren werden können. Die parallelen Verfahrbahnen sind bevorzugt voneinander derart beabstandet, dass die beiden Fähren einander passieren können.

Bevorzugt ragt zumindest eine der Fähren in eine der Verarbeitungslinien, insbesondere die außerhalb des Verfahrbereichs der Fähre liegende Verarbeitungslinie, hinein.

Mit Vorteil sind die Fähren mit einer Heizung zur Beheizung des Walzguts versehen, um eine Auskühlung des Walzgutes zu vermeiden. Dabei wird bevorzugt entweder eine Gasfeuerung, Ölbefeuerung oder eine elektrische Heizung, insbesondere eine Induktionsheizung, verwendet.

Die obengenannte Aufgabe wird weiterhin durch ein Verfahren zum Transportieren von Walzgut zwischen zwei Verarbeitungslinien gemäß Anspruch 5 gelöst. Entsprechend werden zwei Fähren zum Transportieren des Walzgutes bereitgestellt und zum Transportieren des Walzgutes von der einen Verarbeitungslinie zur anderen Verarbeitungslinie wird das Walzgut von einer Fähre zu einer weiteren Fähre übergeben. In einem Bereich zwischen den Verarbeitungslinien werden die Fähren gleichzeitig und entgegengesetzt zueinander bewegt.

Das Walzgut wird von einer Verarbeitungslinie auf eine erste Fähre, von der ersten Fähre auf eine zweite Fähre und von der zweiten Fähre auf die andere Verarbeitungslinie übergeben. Hierbei wird das Walzgut über elektrisch angetriebene Transportrollen übertragen. Die erste Fähre wird zwischen der ersten Verarbeitungslinie und der Mitte zwischen den beiden Verarbeitungslinien bewegt, wobei gleichzeitig die zweite Fähre von der zweiten Verarbeitungslinie in Richtung der Mitte zwischen den beiden Verarbeitungslinien bewegt wird. Dann werden die beiden Fähren in der Mitte zwischen den beiden Verarbeitungslinien in eine fluchtende Ausrichtung gebracht und das Walzgut wird von der ersten Fähre auf die zweite Fähre übertragen. Danach fahren die beiden Fähren wieder im Wesentlichen gleichzeitig in eine im Wesentlichen fluchtende Ausrichtung mit den beiden Verarbeitungslinien zurück.

Kurze Beschreibung der Figuren
- Figur 1: zeigt einen schematischen Aufbau einer herkömmlichen Dünnbrammen-Produktionslinie und einer Produktionslinie mit einem Reversiergerüst;
- Figur 2: zeigt eine schematische Darstellung des herkömmlichen Aufbaus eines Transportsystems zwischen zwei Verarbeitungslinien;
- Figur 3: zeigt den schematischen Aufbau eines Transportsystems gemäß einem Ausführungsbeispiel der vorliegenden Erfindung; und
- Figur 4: zeigt einen schematischen Aufbau eines Transportsystems gemäß einem weiteren Ausführungsbeispiel der vorliegenden Erfindung.

Figur 1 zeigt eine schematische Darstellung einer Anlage zum Herstellen von Metallbändern. Dazu wird auf einer ersten Verarbeitungslinie 10 eine schematisch angedeutete Bramme zu einem Vorband 100 verarbeitet, insbesondere unter Verwendung eines Reversiergerüstes 12. Die Brammen werden über einen Schrittofen 110, welcher der ersten Verarbeitungslinie 10 vorgeschaltet ist, auf Walztemperatur gebracht.

Die eigentliche Verarbeitung des Walzgutes in Form des Vorbandes 100 findet in einer zweiten Verarbeitungslinie 20 statt, welche in dem in Figur 1 gezeigten Ausführungsbeispiel in Form einer Walzstraße mit Vorgerüstgruppe 22 ausgebildet ist. Die erste Verarbeitungslinie 10 und die zweite Verarbeitungslinie 20 sind im Wesentlichen parallel zueinander angeordnet und sind um einen Abstand d voneinander beabstandet. Über diese Distanz, welche dem Abstand d zwischen der ersten Verarbeitungslinie 10 und der zweiten Verarbeitungslinie 20 entspricht, muss das Walzgut in Form des Vorbandes 100 zwischen den beiden Verarbeitungslinien 10, 20 transportiert werden.

Weitere Verarbeitungsgerüste, wie die Nachbearbeitungsgerüste 24 sowie eine Haspelanlage 26 sind in der zweiten Verarbeitungslinie 20 vorgesehen und schematisch gezeigt. Da diese für die Beschreibung der vorliegenden Offenbarung von untergeordneter Bedeutung sind, wird hierauf nicht weiter Bezug genommen.

Der Transport zwischen der ersten Verarbeitungslinie 10 und der zweiten Verarbeitungslinie 20 wird mittels einer Fähre 30 vorgenommen, welche den Abstand d zwischen den beiden Verarbeitungslinien 10, 20 überbrückt. Die Fähre 30 wird auf Führungsschienen 32 geführt, die sich im Wesentlichen senkrecht zur Erstreckung der beiden Verarbeitungslinien 10, 20 erstrecken. Das Walzgut in Form des Vorbandes 100 wird entsprechend auf der zwischen den beiden Verarbeitungslinien 10, 20 verkehrenden Fähre 30 von der ersten Verarbeitungslinie 10 zur zweiten Verarbeitungslinie 20 transportiert. Die Fähre 30 wird dabei quer zur eigentlichen Linienrichtung der Verarbeitungslinien 10, 20 bewegt.

Der eigentliche Vorgang des Transportierens des Walzgutes in Form des Vorbandes 100 von der Vorverarbeitungslinie 10 zur Hauptverarbeitungslinie 20 findet dadurch statt, dass das Vorband 100 auf die in der Ausgangsposition 300 wartende Fähre, die in einer mit der ersten Verarbeitungslinie 10 fluchtenden Ausrichtung wartet, aufgefahren wird. Nachdem das Vorband 100 vollständig auf der Fähre 30 aufliegt, setzt sich die Fähre 30 entlang der Schienen 32 und quer zur Verarbeitungsrichtung der ersten und zweiten Verarbeitungslinien 10, 20 in Bewegung, um den Abstand d zwischen den beiden Verarbeitungslinien 10, 20 zu überwinden. Wenn die Fähre 30 in der Endposition 310 in einer mit der zweiten Verarbeitungslinie 20 fluchtenden Ausrichtung angelangt ist, wird das Vorband 100 von der Fähre 30 herunter transportiert und der weiteren Verarbeitung in der Verarbeitungslinie 20 zugeführt. Nachdem die Bramme die Fähre 30 verlassen hat, kehrt die Fähre 30 von der Endposition 310 in die Ausgangsposition 300 zurück, und ist dort bereit für die Aufnahme eines weiteren Vorbandes, welche dann wieder über die Distanz d von der ersten Verarbeitungslinie 10 zur zweiten Verarbeitungslinie 20 transportiert wird.

Figur 2 verdeutlicht dieses Prinzip noch einmal. Die Fähre 30 bewegt sich hier quer zur Hauptverarbeitungsrichtung der beiden Verarbeitungslinien 10, 20, um den Abstand d zwischen den beiden im Wesentlichen parallel zueinander ausgerichteten Verarbeitungslinien 10, 20 zu überwinden. In einem beispielhaften Ablauf, beispielsweise für einen Abstand von 90 m für d, ergibt sich folgender Zyklus für den Transportvorgang des Walzgutes von der einen Verarbeitungslinie 10 zur der anderen Verarbeitungslinie 20:
Zunächst wird das Walzgut in Form eines Vorbandes auf die in der Ausgangsposition 300, fluchtend mit der Verarbeitungslinie 10, wartenden Fähre transportiert. Nach 40 Sekunden befindet sich das Vorband vollständig auf der Fähre 30, so dass die Fähre ihre Querfahrt von der ersten Verarbeitungslinie 10 zur zweiten Verarbeitungslinie 20 starten kann. Für den Abstand d von 90 m benötigt sie beispielsweise 120 Sekunden. Dann wird das Vorband, wenn die Fähre 30 in der mit der zweiten Verarbeitungslinie 20 fluchtenden Endposition 310 angekommen ist, auf die Verarbeitungslinie 20 ausgegeben. Für diesen weiteren Transfervorgang von der Fähre 30 auf die Verarbeitungslinie 20 fallen wiederum 40 Sekunden an. Die Fähre 30 wird dann, nachdem das Walzgut vollständig die Fähre 30 verlassen hat, wieder zurück in die Ausgangsposition 300, fluchtend mit der ersten Verarbeitungslinie 10 verfahren. Für diesen Verfahrweg von d von 90 m werden wiederum 120 Sekunden benötigt. Erst zu diesem Zeitpunkt kann die Fähre wieder ein neues Walzgut aufnehmen. Hieraus ergibt sich eine Zykluszeit von 320 Sekunden.

Figur 3 zeigt ein Transportsystem gemäß der vorliegenden Offenbarung. Zwischen den beiden im Wesentlichen parallel zueinander ausgerichteten Verarbeitungslinien 10, 20, welche wiederum um den Abstand d voneinander beabstandet sind, sind nun zwei Fähren 30, 34 angeordnet. Dabei bewegt sich die erste Fähre 30 zwischen der mit der ersten Verarbeitungslinie 10 fluchtenden Ausgangsposition 300 und einer zwischen den beiden Verarbeitungslinien 10, 20 liegenden Übergabeposition 320. Die zweite Fähre 34 bewegt sich zwischen der zwischen den beiden Verarbeitungslinien 10, 20 liegenden Übergabeposition 320 und der Endposition 310, in welcher die zweite Fähre 34 mit der zweiten Verarbeitungslinie 20 fluchtend ausgerichtet ist.

In dem in Figur 3 gezeigten Ausführungsbeispiel befindet sich die Übergabeposition 320 auf der Mittellinie zwischen den beiden Verarbeitungslinien 10, 20. Entsprechend muss die Fähre 30 zwischen der Ausgangsposition 300 und der Übergabeposition 320 einen Weg von d/2 zurücklegen und die zweite Fähre 34 zwischen der Übergabeposition 320 und der Endposition ebenfalls einen Weg von d/2 zurücklegen.

Selbstverständlich kann jedoch die Übergabeposition 320 in jeglicher anderen Position zwischen den beiden Verarbeitungslinien 10, 20 positioniert werden, abhängig von den jeweiligen Anforderungen der Anlage. Der zu überwindende Abstand d zwischen den beiden Verarbeitungslinien 10, 20 wird dabei dennoch in zwei Abschnitte aufgeteilt, die aber nicht gleich lang sein müssen.

Der Transport eines Vorbandes geht nun wie folgt von statten, wobei im Wesentlichen die gleichen Daten wie oben zu Figur 2 beschrieben zugrunde gelegt werden (d = 90m; Übergabezeit auf und von den Fähren: 40s):
Das Vorband wird von der ersten Verarbeitungslinie 10 auf die in der Ausgangsposition 300 fluchtend mit der Verarbeitungslinie 10 wartende Fähre 30 transportiert. Hierzu wird, wie in dem oben zu Figur 2 ausgeführten Beispiel, wiederum eine Übergabezeit von 40 Sekunden angenommen. Parallel dazu kann die sich in der Endposition 310 fluchtend mit der zweiten Verarbeitungslinie 20 befindende Fähre 34 ebenfalls innerhalb von 40 Sekunden ein bereits auf dieser Fähre 34 vorhandenes Vorband auf die zweite Verarbeitungslinie 20 übertragen.

Nachdem das Vorband auf der Fähre 30 vollständig aufgenommen ist, setzt sich die Fähre 30 in Bewegung, um zur Übergabeposition 320 in der Mitte zwischen den beiden Verarbeitungslinien 10, 20 zu gelangen. Dabei legt sie in dem analog zu dem in Figur 2 gezeigten Beispiel gebildeten Beispiel eine Strecke von d/2, also 45 m zurück. Unter Berücksichtigung der Anfahr- und Bremszeiten der Fähre wird für diesen Transfer eine Zeit von 70 Sekunden (und nicht 60 Sekunden, wie sich bei einer Halbierung der Streckenlänge in Figur 2 ergeben würde, da die Anfahr- und Bremszeiten gleich bleiben) benötigt. Gleichzeitig setzt sich die leere Fähre 34 von der Endposition 310 ebenfalls in Richtung der Übergabeposition 320 in Bewegung und legt dabei eine Strecke von d/2, also von 45 m ebenfalls in 70 Sekunden zurück. An der Übergabeposition 320 wird nun das Vorband von der ersten Fähre 30 auf die fluchtend mit der ersten Fähre 30 angeordnete zweite Fähre 34 übertragen. Diese Übertragung dauert wiederum 40 Sekunden. Sobald das Vorband vollständig auf der Fähre 34 aufgenommen ist und die Fähre 30 vollständig verlassen hat, setzen sich die beiden Fähren 30, 34 wiederum in Bewegung, so dass die Fähre 30 nach 70 Sekunden wiederum in der Ausgangsposition 300 und die Fähre 34 nach wiederum 70 Sekunden in der Endposition 310, jeweils fluchtend mit den beiden Verarbeitungslinien 10, 20 angeordnet ist. Entsprechend ist die Fähre 30 dann in der Ausgangsposition 300 wiederum bereit, in einem neuen Zyklus ein weiteres Vorband aufzunehmen und die Fähre 34 ist in der Endposition 310 dazu bereit, das auf ihr befindliche Vorband in einem neuen Zyklus in die Verarbeitungslinie 20 einzuspeisen. Durch Aufsummieren ergibt sich eine Zykluszeit von 220 Sekunden. Gegenüber der zu Figur 2 berechneten Zykluszeit ergibt sich entsprechend eine Verkürzung der Zykluszeit um ca. 100 Sekunden.

Diese Verkürzung der Zykluszeit ist insbesondere auf den parallelen Betrieb der beiden Fähren 30, 34 und die damit verbundene Reduzierung der jeweiligen Fahrzeiten zur Überwindung der jeweiligen Distanz d zwischen der ersten Verarbeitungslinie 10 und der zweiten Verarbeitungslinie 20 zurückzuführen. Mit anderen Worten muss die Fähre 30 im in Figur 2 gezeigten Beispiel in einem Zyklus eine Strecke von 180m (90m Hinfahrt, 90m Rückfahrt) zurücklegen, wohingegen die beiden Fähren 30, 34 im in Figur 3 gezeigten Beispiel der vorliegenden Offenbarung jeweils nur eine Strecke von 90m (45m Hinfahrt, 45m Rückfahrt) zurücklegen. Gemeinsam überwinden auch die beiden Fähren 30, 34 in Figur 3 eine Strecke von 180m, da die beiden Fähren 30, 34 aber gleichzeitig bewegt werden können, verringert sich die effektive Fahrzeit jedoch.

In weiteren, nicht gezeigten, Ausführungsbeispielen können mehr als die zwei in dem in Figur 3 gezeigten Ausführungsbeispiel gezeigten Fähren 30, 34 verwendet werden. Wesentlich ist hierbei, die jeweiligen Transferzeiten zur Übergabe des Walzgutes zwischen den einzelnen Fähren zu berücksichtigen.

Die Fähre 35 ermöglicht die Durchfahrt von Dünnbrammen vom linken in den rechten Teil der Verarbeitungslinie 20, das heißt in Transportrichtung innerhalb der Verarbeitungslinie 20, bezogen auf die Endposition 310. Während die Fähre 34 das Vorband 100 von der ersten Verarbeitungslinie 10 abholt, kann die Fähre 35 seitlich aus der Verarbeitungslinie 20 ausgefahren werden, um der Fähre 34 die Einfahrt in die Endposition 310 innerhalb der Verarbeitungslinie 20 zu ermöglichen.

Aus Figur 3 ist zu erkennen, dass zumindest die Fähre 30 mit der zweiten Verarbeitungslinie 20 vollständig überlappt. Entsprechend würde die Fähre 30, wenn sie bis zur Verarbeitungslinie 20 gefahren werden könnte, mit der Verarbeitungslinie 20 kollidieren und könnte mit dieser nicht in fluchtender Ausrichtung gebracht werden.

In den Figuren sind Fähren gezeigt, welche sich im Wesentlichen quer zu der Hauptverarbeitungsrichtung der Verarbeitungslinien 10, 20 erstrecken.

Die Fähren 30, 34 sind bevorzugt beheizt und umfassen insbesondere eine Gasbefeuerung, Ölbefeuerung oder noch bevorzugter eine elektrische Beheizung. Die Heizung dient dazu, das Walzgut auf Walztemperatur zu halten. Die elektrische Beheizung kann auch als Induktionsheizung oder Strahlungsheizung ausgebildet werden. Die elektrische Beheizung hat unter anderem den Vorteil, dass keine Verbrennungsabgase abgeführt werden müssen und dass die Zuführung der Medien, also Gasleitung versus Stromzufuhr, einfacher durchgeführt werden kann.

Durch die Verkürzung der Zykluszeit bzw. der Zykluszeit erhöht sich die Tonnage, die durch das Transportsystem hindurchgeschleust werden kann, so dass die Produktion erhöht werden kann.

Die Fähren 30, 34 können insbesondere als Fährenwagen ausgebildet werden, welche aus einer Stahlkonstruktion bestehen, die mit Feuerfestmaterial ausgekleidet ist. Ein Dach kann an den jeweiligen Fähren vorgesehen sein, welches zu Wartungszwecken segmentweise, beispielsweise mittels eines Hallenkranes, abgenommen werden kann. Türen in den Fähren minimieren den Energieverlust innerhalb der Fähre, und insbesondere einen Temperaturverlust der aufgenommenen Vorbänder oder Brammen.

Bodenklappen in den Fähren 30, 34 können vorgesehen sein, welche von Zeit zu Zeit pneumatisch betätigt werden, um auf den Fährenboden fallenden Zunder zu entfernen.

Die Fähren 30, 34 können elektrisch angetrieben sein und sich auf Schienenbahnen bewegen. Selbstverständlich sind jegliche andere Lagerungen bzw. Ausbildungen der Fährenwagen denkbar, solange sie die oben geschilderten Funktionen erfüllen.

Sensoren sind vorzugsweise vorgesehen, welche die Position und Ausrichtung der Fähren 30, 34 überwachen. Weiterhin können hydraulisch betriebene Verriegelungen der Fähren in der Ausgangsposition 300, der Übergabeposition 320 sowie der Endposition 310 vorgesehen sein, um ein Verrutschen oder Verschieben der jeweiligen Fähren 30, 34 während des Einbringens bzw. Austragens der jeweiligen Vorbänder oder Brammen zu verhindern.

Die Vorbänder werden auf den Fähren 30, 34 mit hitzebeständigen Rollen bewegt. Diese Rollen sind bevorzugt nicht wassergekühlt, um den Energieverlust und insbesondere den Temperaturverlust der Vorbänder oder Brammen in den Fähren 30, 34 besonders gering zu halten. Durch den Verzicht auf eine Wasserkühlung der Rollen kann auch auf eine aufwändige Kühlwasserschleppleitung verzichtet werden.

Die auf den Fähren 30, 34 vorgesehenen Rollen sind bevorzugt jeweils mit einem Motor ausgestattet, welche über Frequenzumformer angetrieben und synchronisiert werden können. Dabei beträgt die Verfahrgeschwindigkeit für die Vorbänder oder Brammen bevorzugt zwischen 0 und 60 m pro Minute. Aufgrund der fehlenden Wasserkühlung der Rollen muss die Rollenlagerung so ausgeführt sein, dass eine thermische Expansion der Rollenlager ohne Auswirkungen auf das eigentliche Gehäuse der Fähren 30, 34 möglich ist. Die Rollen sind bevorzugt seitlich mit einem C-Haken versehen, mittels welchem die Rollen zu Wartungszwecken an einem Hallenkran ausgetragen werden können.

Figur 4 zeigt ein weiteres Ausführungsbeispiel eines Transportsystems, diesmal jedoch mit zwei Vorverarbeitungslinien 10, 10' und einer zentralen Verarbeitungslinie 20. Die beiden Vorverarbeitungslinien 10, 10' können beispielsweise zwei Gießlinien sein, und die Verarbeitungslinie 20 eine Walzlinie. Es sind in diesem Fall drei Fähren 30, 30' und 34 vorgesehen, wobei die beiden Fähren 30, 30' jeweils von einer Ausgangsposition 300, 300', die jeweils fluchtend mit den Verarbeitungslinien 10, 10' ausgerichtet sind, zu einer Übergabeposition 320, 320' verfahrbar sind. An der Übergabeposition 320, 320' kann ein jeweils auf den Fähren 30, 30' aufgenommenes Walzgut auf die Fähre 34 übertragen werden, welche dann in die Endposition 310, fluchtend mit der Verarbeitungslinie 20 überführt wird. Die Fähre 34 pendelt dabei zwischen der Übergabeposition 320, der Endposition 310 und der anderen Übergabeposition 320'.

In einem weiteren Ausführungsbeispiel ist hier eine weitere (vierte) Fähre 34' vorgesehen, die in Figur 4 in Klammern gesetzt ist. Entsprechend muss die Fähre 34 nur zwischen der Übergabeposition 320 und der Endposition 310, und die Fähre 34' nur zwischen der Übergabeposition 320' und der Endposition 310 hin und her bewegt werden. Um eine Kollision der Fähren 34 und 34' zu verhindern, werden diese phasenversetzt betrieben, also wenn die eine Fähre 34 beispielsweise an der Übergabeposition 320 ist, befindet sich die andere Fähre 34' in der Endposition 310. Wenn die Fähre 34' an der Übergabeposition 320' ist, befindet sich die Fähre 34 in der Endposition 310. Auf diese Weise kann ein weiter verkürzter Takt zur Beschickung der Verarbeitungslinie 20 erreicht werden.

### Bezugszeichenliste

- 10, 10': Verarbeitungslinie
- 12: Vorgerüst
- 100: Vorband
- 110: Schrittofen
- 20: Verarbeitungslinie
- 22: Walzgerüst
- 24: Nachbearbeitungsgerüst
- 26: Haspelanlage
- 30, 30': Fähre
- 32: Führungsschienen
- 34, 34': Fähre
- 35: Fähre
- 300, 300': Ausgangsposition
- 310, 310': Endposition
- 320, 320': Übergabeposition
- d: Abstand zwischen den Verarbeitungslinien

## Patentansprüche

1. Transportsystem zum Transportieren von Walzgut (100) zwischen mindestens zwei voneinander beabstandeten Verarbeitungslinien (10, 10'; 20), wobei das Transportsystem mindestens zwei Fähren (30, 30'; 34, 34') zum Transportieren des Walzgutes (100) umfasst,
wobei die Fähren (30, 30'; 34, 34') derart ausgestaltet und in fluchtende Ausrichtung zueinander ausrichtbar sind, dass Einrichtungen vorgesehen sind, mittels derer das Walzgut (100) von einer Fähre (30, 30') an mindestens eine weitere Fähre (34, 34') übergebbar ist,
wobei die Fähren (30, 30'; 34, 34') senkrecht zu den Verarbeitungslinien (10, 10'; 20) verfahrbar sind,
wobei die Fähren (30, 30'; 34, 34') derart ausgestaltet sind, dass das Walzgut (100) zwischen den beiden Verarbeitungslinien (10, 10'; 20) übergebbar ist, und wobei die mindestens zwei Fähren (30, 30'; 34, 34') zwischen den beiden Verarbeitungslinien (10, 10'; 20) gleichzeitig und entgegengesetzt zueinander bewegbar sind,
**dadurch gekennzeichnet,**
**dass** die mindestens zwei Fähren (30, 30') so angeordnet sind, dass sie jeweils nur zwischen einer Verarbeitungslinie (10, 10') und einer im Mittelbereich zwischen den Verarbeitungslinien (10, 10'; 20) liegenden Übergabeposition (320, 320') verfahrbar sind, wobei das Walzgut (100) von einer Fähre zu einer anderen Fähre in der Mitte zwischen zweier voneinander beabstandeter Verarbeitungslinien übergeben werden kann, und
**dass** die Einrichtungen zur Übergabe des Walzgutes (100) elektrisch angetriebene Transportrollen zum Transportieren des Walzgutes (100) zumindest bei der Übergabe von einer Fähre (30, 30') zu einer anderen Fähre (34, 34') sind.

2. Transportsystem gemäß Anspruch 1, wobei die eine Verarbeitungslinie (10, 10') eine Vorbandlinie und/oder eine Gießlinie ist, und die weitere Verarbeitungslinie (20) eine Produktionslinie, insbesondere eine Walzlinie ist.

3. Transportsystem gemäß Anspruch 1 oder 2, wobei die Fähren (30, 30'; 34, 34') eine Heizung zum Heizen des Walzguts (100) umfassen und insbesondere eine Öl- oder Gasheizung oder eine elektrische Heizung, insbesondere eine Induktionsheizung oder Strahlungsheizung, umfassen.

4. Transportsystem gemäß einem der vorstehenden Ansprüche, wobei mindestens zwei Fähren (30, 30'; 34, 34') so verfahrbar sind, dass sie einander passieren können.

5. Verfahren zum Transportieren von Walzgut (100) zwischen mindestens zwei Verarbeitungslinien (10, 10'; 20), wobei mindestens zwei Fähren (30, 30'; 34, 34') zum Transport des Walzgutes (100) bereitgestellt werden,
wobei die Fähren (30, 30'; 34, 34') senkrecht zu den Verarbeitungslinien (10, 10'; 20) verfahren werden,
wobei das Walzgut (100) von einer Fähre (30, 30') zu einer anderen Fähre (34, 34') übergeben wird,
und wobei das Walzgut (100) von einer Verarbeitungslinie (10, 10') auf eine erste Fähre (30, 30') in einer Ausgangsposition (300, 300') übertragen wird, **dadurch gekennzeichnet,**
**dass** die erste Fähre (30, 30') in eine sich zwischen zwei Verarbeitungslinien (10, 10'; 20) befindende Übergabeposition (320, 320') verfahren wird,
**dass** das Walzgut (100) von der ersten Fähre (30, 30') auf eine zweite Fähre (34, 34') an der Übergabeposition (320, 320') übergeben wird,
**dass** die zweite Fähre (34, 34') in eine Endposition (310) verfahren wird, wobei das Walzgut (100) auf die zweite Verarbeitungslinie (20) übertragen wird,
**dass** die mindestens zwei Fähren (30, 30'; 34, 34') zwischen den beiden Verarbeitungslinien (10, 10'; 20) gleichzeitig und entgegengesetzt zueinander bewegt werden, und
**dass** das Walzgut (100) von einer Fähre (30, 30') auf eine weitere Fähre (34, 34') bzw. auf eine Verarbeitungslinie (10, 10'; 20) über elektrisch angetriebene Transportrollen übertragen wird.

6. Verfahren gemäß Anspruch 5, wobei mindestens drei Verarbeitungslinien (10; 10'; 20) vorgesehen sind und Walzgut (100) von einer ersten Verarbeitungslinie (10) an eine erste Fähre (30) und Walzgut (100) von einer zweiten Verarbeitungslinie (10') auf eine zweite Fähre (30') übergeben wird, und von der ersten Fähre (30) das Walzgut (100) auf eine dritte Fähre (34) übergeben wird und von der zweiten Fähre (30') das Walzgut (100) auf eine vierte Fähre (34') übergeben wird und die dritte Fähre (34) und die vierte Fähre (34') jeweils ihr Walzgut (100) an eine dritte Verarbeitungslinie (20) übergeben.

7. Verfahren gemäß Anspruch 6, wobei die Übergabe von der ersten Fähre (30) auf die dritte Fähre (34) und die Übergabe von der zweiten Fähre (30') auf die vierte Fähre (34') phasenversetzt erfolgt.

## Claims

1. Transport system for transporting rolling material (100) between at least two mutually spaced-apart processing lines (10, 10'; 20), wherein the transport system comprises at least two ferries (30, 30'; 34, 34') for transporting the rolling material (100), wherein the ferries (30, 30'; 34, 34') are so designed and can be oriented in aligned orientation with respect to one another that devices are provided by means of which the rolling material (100) is transferrable from one ferry (30, 30') to at least one further ferry (34, 34'),
wherein the ferries (30, 30'; 34, 34') are movable perpendicularly to the processing lines (10, 10'; 20),
wherein the ferries (30, 30'; 34, 34') are designed so that the rolling material (100) is transferrable between the two processing lines (10, 10'; 20),
and wherein the at least two ferries (30, 30'; 34, 34') are movable between the two processing lines (10, 10'; 20) at the same time and oppositely to one another,
**characterised in that**
the at least two ferries (30, 30') are so arranged that they are respectively movable only between a processing line (10, 10') and a transfer position (320, 320') lying in the middle region between the processing lines (10, 10'; 20), wherein the rolling material (100) can be transferred from one ferry to another ferry in the middle between two mutually spaced apart processing lines, and
the devices for transfer of the rolling material (100) are electrically driven transport rollers for transporting the rolling material (100) at least in the case of transfer from one ferry (30, 30') to another ferry (34, 34').

2. Transport system according to claim 1, wherein one processing line (10, 10') is a roughing line and/or a casting line and the further processing line (20) is a production line, particularly a rolling line.

3. Transport system according to claim 1 or 2, wherein the ferries (30, 30'; 34, 34') comprise heating means for heating the rolling material (100) and, in particular, comprise oil or gas heating means or electrical heating means, particularly induction heating means or radiant heating means.

4. Transport system according to any one of the preceding claims, wherein at least two ferries (30, 30'; 34, 34') are movable so that they can pass one another.

5. Method of transporting rolling material (100) between at least two processing lines (10, 10'; 20), wherein at least two ferries (30, 30'; 34, 34') for transport of the rolling material (100) are provided,
wherein the ferries (30, 30'; 34, 34') are moved perpendicularly to the processing lines (10, 10'; 20),
wherein the rolling material (100) is transferred from one ferry (30, 30') to another ferry (34, 34')
and wherein the rolling material (100) is transferred from a processing line (10, 10') on a first ferry (30, 30') to an outlet position (300, 300'),
**characterised in that**
the first ferry (30, 30') is moved into a transfer position (320, 320') present between two processing lines (10, 10'; 20),
the rolling material (100) is transferred from the first ferry (30, 30') to a second ferry (34, 34') at the transfer position (320, 320'),
the second ferry (34, 34') is moved into an end position (310), wherein the rolling material (100) is transferred to the second processing line (20),
the at least two ferries (30, 30'; 34, 34') are moved between the two processing lines (10, 10'; 20) at the same time and oppositely to one another and
the rolling material (100) is transferred from one ferry (30, 30') to a further ferry (34, 34') or to a processing line (10, 10'; 20) by way of electrically driven transport rollers.

6. Method according to claim 5, wherein at least three processing lines (10; 10'; 20) are provided and rolling material (100) is transferred from a first processing line (10) to a first ferry (30) and rolling material (100) is transferred from a second processing line (10') to a second ferry (30'), and the rolling material (100) is transferred from the first ferry (30) to a third ferry (34) and the rolling material (100) is transferred from the second ferry (30') to a fourth ferry (34') and the third ferry (34) and the fourth ferry (34') each transfer their rolling material (100) to a third processing line (20).

7. Method according to claim 6, wherein the transfer from the first ferry (30) to the third ferry (34) and the transfer from the second ferry (30') to the fourth ferry (34') are carried out with a phase displacement.

## Revendications

1. Système de transport destiné au transport d'un produit de laminage (100) entre au moins deux lignes de traitement espacées l'une de l'autre (10, 10' ; 20) ; dans lequel le système de transport comprend au moins deux navettes (30, 30' ; 34, 34') pour le transport du produit de laminage (100) ;
dans lequel les navettes (30, 30' ; 34, 34') sont conçues et peuvent être orientées en alignement réciproque d'une manière telle que des mécanismes sont prévus au moyen desquels le produit de laminage (100) peut être transféré d'une navette (30, 30') à au moins une navette supplémentaire (34, 34') ;
dans lequel les navettes (30, 30' ; 34, 34') peuvent se déplacer en direction perpendiculaire par rapport aux lignes de traitement (10, 10' ; 20) ;
dans lequel les navettes (30, 30' ; 34, 34') sont conçues d'une manière telle que le produit de laminage (100) peut être transféré entre les deux lignes de traitement (10, 10' ; 20) ; et
dans lequel lesdites au moins deux navettes (30, 30' ; 34, 34') peuvent se déplacer entre les deux lignes de traitement (10, 10' ; 20) de manière simultanée et dans le sens inverse l'une par rapport à l'autre ;
**caractérisé en ce que** lesdites au moins deux navettes (30, 30') sont disposées d'une manière telle qu'elles peuvent se déplacer respectivement uniquement entre une ligne de traitement (10, 10') et une position de transfert (320, 320') qui se situe dans une zone médiane entre les lignes de traitement (10, 10' ; 20) ; dans lequel le produit de laminage (100) peut être transféré d'une navette à une autre navette au milieu entre deux lignes de traitement espacées l'une de l'autre ; et
**en ce que** les mécanismes pour le transfert du produit de laminage (100) représentent des rouleaux de transport entraînés par voie électrique destinés au transport du produit de laminage (100) au moins lors du transfert d'une navette (30, 30') à une autre navette (34, 34').

2. Système de transport selon la revendication 1, dans lequel ladite première ligne de traitement (10, 10') représente une ligne destinée à une amorce de démarrage et/ou une ligne de coulée, et ladite autre ligne de traitement (20) représente une ligne de production, en particulier une ligne de laminage.

3. Système de transport selon la revendication 1 ou 2, dans lequel les navettes (30, 30' ; 34, 34') comprennent un chauffage destiné au chauffage du produit de laminage (100) et en particulier un chauffage à l'huile ou un chauffage au gaz ou encore un chauffage électrique, en particulier un chauffage à induction ou un chauffage par rayonnement.

4. Système de transport selon l'une quelconque des revendications précédentes, dans lequel au moins deux navettes (30, 30' ; 34, 34') peuvent se déplacer d'une manière telle qu'elles passent l'une devant l'autre.

5. Procédé pour le transport d'un produit de laminage (100) entre au moins deux lignes de traitement (10, 10' ; 20) ; dans lequel on procure au moins deux navettes (30, 30' ; 34, 34') pour le transport du produit de laminage (100) ;
dans lequel les navettes (30, 30' ; 34, 34') se déplacent en direction perpendiculaire par rapport aux lignes de traitement (10, 10' ; 20) ; dans lequel le produit de laminage (100) est transféré d'une navette (30, 30') à une autre navette (34, 34') ; et
dans lequel le produit de laminage est transféré depuis une ligne de traitement (10, 10') à une première navette (30, 30') dans une position de départ (300, 300') ;
**caractérisé en ce que** la première navette (30, 30') se déplace jusque dans une position de transfert (320, 320') se trouvant entre deux lignes de traitement (10, 10' ; 12) ;
**en ce que** le produit de laminage (100) est transféré de la première navette (30, 30') à une deuxième navette (34, 34') dans la position de transfert (320, 320') ;
**en ce que** la deuxième navette (34, 34') se déplace jusque dans une position terminale (310) dans laquelle le produit de laminage (100) est transféré à la deuxième ligne de traitement (20) ;
**en ce que** lesdites au moins deux navettes (30, 30' ; 34, 34') se déplacent entre les deux lignes de traitement (10, 10' ; 20) de manière simultanée et dans le sens inverse l'une par rapport à l'autre ; et
**en ce que** le produit de laminage (100) est transféré depuis une navette (30, 30') jusqu'à une navette supplémentaire (34, 34') respectivement jusqu'à une ligne de traitement (10, 10' ; 12) via des rouleaux de transport entraînés par voie électrique.

6. Procédé selon la revendication 5, dans lequel on prévoit au moins trois lignes de traitement (10, 10' ; 20) et on transfère un produit de laminage (100) d'une première ligne de traitement (10) à une première navette (30) et le produit de laminage (100) d'une deuxième ligne de traitement (10') à une deuxième navette (30') et on transfère le produit de laminage (100) de la première navette (30) à une troisième navette (34) et on transfère le produit de laminage (100) de la deuxième navette (30') à une quatrième navette (34'), et la troisième navette (34) ainsi que la quatrième navette (34') transfèrent respectivement leur produit de laminage (100) à une troisième ligne de traitement (20).

7. Procédé selon la revendication 6, dans lequel le transfert de la première navette (30) à la troisième navette (34) et le transfert de la deuxième navette (30') à la quatrième navette (34') ont lieu en décalage de phase.
